# EUROPÄISCHE PATENTSCHRIFT

(11) **EP 0 887 594 B1**
(45) Veröffentlichungstag und Bekanntmachung des Hinweises auf die Patenterteilung: **10.09.2003**
(21) Anmeldenummer: 98110698.2
(22) Anmeldetag: 10.06.1998
(51) Int. Cl.: F24C 15/10, F24C 3/06

(54) **Glaskeramik-Kochfläche**
Glass ceramic cooking surface
Surface de cuisson en verre-céramique

(30) Priorität: 19.06.1997 DE 29710746 U
(43) Veröffentlichungstag der Anmeldung: 30.12.1998
(73) Patentinhaber: BSH Bosch und Siemens Hausgeräte GmbH, 81669 München (DE)
(72) Erfinder: Busalt, Gerhard, 83301 Traunreut (DE)

(56) Entgegenhaltungen:
- EP-A- 0 514 716
- DE-A- 4 304 203
- GB-A- 2 098 858
- US-A- 5 571 434

## Beschreibung

Die Erfindung bezieht sich auf eine Glaskeramik-Kochfläche mit mindestens drei Kochstellen, die vorgesehen ist, für Anordnungen in Einbaumulden oder Schaltermulden, wobei vorzugsweise Schaltermulden-Einbau betrieben wird.

Der im Stand der Technik übliche Glaskeramik-Kochflächenaufbau ist im allgemeinen dadurch gekennzeichnet, daß eine Glaskeramikfläche entsprechend ihrer Verwendungsart rahmenmäßig befestigt und gehalten ist und mit vier Kochstellen ausgerüstet ist. Die Bedien- und Anzeigeelemente gehören bei Einbau-Kochfeldern entweder zur steuerungstechnischen Herdfront oder bei Schaltermulden zu einer adäquaten separaten Front, die in keiner Weise mit der Glaskeramikfläche korrespondiert, sondern eher einen abgesetzten designmäßig verarbeiteten Ansatz besitzt, vgl. beispielsweise EP-A-0 514 716. Aufgabe der Erfindung ist es daher, die Glaskeramik-Kochfläche weiterhin designmäßig weiterzuentwickeln, wobei material- und kostenmäßig minimiert werden soll.

Die erfindungsgemäße Anordnung zur Lösung dieser Aufgabenstellung ist dadurch gekennzeichnet, daß die Glaskeramik-Kochfläche zur Bedienfläche hin bei abnehmender Dicke abgeschrägt ausläuft mit in der abgeschrägten Fläche angeordneten Bedienelementen, und daß die abgeschrägte Fläche und die Kochfläche einstückig und materialgleich ausgeführt sind. Eine weitere vorteilhafte Lösung der Aufgabenstellung ist dadurch begründet, daß in der abgeschrägten Fläche sowohl Bedienelemente als auch Anzeigeelemente angeordnet sind. Weitere vorteilhafte Ausgestaltungen der Erfindung sind in den Unteransprüchen enthalten. Ein Ausführungsbeispiel der Erfindung ist im folgenden anhand der Zeichnung näher beschrieben.

Es zeigt:
- Fig. 1a, b: eine Glaskeramik-Kochfläche mit nach vorn abgesetzten schrägflächig angeordnetem Anzeige- und Bedienfeld,
- Fig. 2a, b: ein Glaskeramik-Kochfeld mit abgeschrägtem Vorderteil und einem darin angeordneten Bedienfeld.

Gemäß den vier Figuren ist ein Glaskeramik-Kochfeld 1, ein dazugehöriger Rahmen 2, eine abgeschrägte Vorderfläche 3, Kochstellen 4, ein Anzeigefeld 5, ein Bedienfeld 6, Gargerät 7 und ein Anzeige- und Bedienfeld 8 erkennbar.

Glaskeramik-Kochfelder, die in Einbaumulden und Schaltermulden angeordnet sind, besitzen im allgemeinen vier Kochstellen, wie in den Figuren 1a, 2a dargestellt ist. Aus den Figuren 1a, 2a ist entnehmbar, daß die Kochfläche 1 zur Bedienfront hin abgeschrägt ausläuft mit in der abgeschrägten Fläche 3 angeordneten Bedienelementen. Figur 1a zeigt zudem, daß in der abgeschrägten Fläche 3 sowohl Bedienelemente als auch Anzeigeelemente angeordnet sein können. Die konstruktive Ausführung der abgeschrägten Fläche 3 des Glaskeramik-Kochfeldes erfolgt dabei in einstückiger Weise und ist zur Glaskeramik-Kochfläche materialgleich ausgeführt. Dabei wird das Gesamtmaterial vorwiegend aus glaskeramischen Materialien oder Glas bestehen, den designgerechten modernen Ansprüchen von Kücheneinbaugeräten dieser Art entsprechend.

## Patentansprüche

1. Glaskeramik-Kochfläche mit mindestens drei Kochstellen, vorgesehen für Anordnungen in Einbaumulden oder Schaltermulden, **dadurch gekennzeichnet, daß** die Kochfläche (1) zur Bedienfront hin bei abnehmender Dicke abgeschrägt ausläuft mit in der abgeschrägten Fläche (3) angeordneten Bedienelementen (6), und daß die abgeschrägte Fläche (3) und die Kochfläche (1) einstückig und materialgleich ausgeführt sind.

2. Glaskeramik-Kochfläche mit mindestens drei Kochstellen nach Anspruch 1, **dadurch gekennzeichnet, daß** in der abgeschrägten Fläche (3) sowohl Bedienelemente (6) als auch Anzeigeelemente (5) angeordnet sind.

3. Glaskeramik-Kochfläche mit mindestens drei Kochstellen nach Anspruch 1, **dadurch gekennzeichnet, daß** die einstückige Ausführung vorwiegend aus glaskeramischem Material besteht.

## Claims

1. Glass-ceramic cooking surface with at least three cooking positions, provided for arrangements in built-in hobs or worktop hobs, **characterised in that** the cooking surface (1) runs out, with decreasing thickness at an inclination towards the control front, with control elements (6) arranged in the inclined surface (3) and that the inclined surface (3) and the cooking surface (1) are executed to be integral and of like material.

2. Glass-ceramic cooking surface with at least three cooking positions according to claim 1, **characterised in that** not only control elements (6), but also display elements (5) are arranged in the inclined surface (3).

3. Glass-ceramic cooking surface with at least three cooking positions according to claim 1, **characterised in that** the integral construction predominantly consists of glass-ceramic material.

## Revendications

1. Surface de cuisson en vitrocéramique comprenant au moins trois points de cuisson, prévue pour des dispositions dans des cavités d'encastrement ou dans des cavités à commutateurs, **caractérisée en ce que** la surface de cuisson (1) se termine de manière inclinée vers la face avant de commande avec une épaisseur diminuant, en ayant des éléments de commande (6) placés dans la surface inclinée (3) et **en ce que** la surface inclinée (3) et la surface de cuisson (1) sont exécutées d'une seule pièce et dans le même matériau.

2. Surface de cuisson en vitrocéramique comprenant au moins trois points de cuisson selon la revendication 1, **caractérisée en ce qu'**aussi bien des éléments de commande (6) que des éléments d'affichage (5) sont placés dans la surface inclinée (3).

3. Surface de cuisson en vitrocéramique comprenant au moins trois points de cuisson selon la revendication 1, **caractérisée en ce que** l'exécution d'une seule pièce est principalement constituée de matériau en vitrocéramique.
